# FASCICULE DE BREVET EUROPEEN

(11) **EP 3 872 576 B1**
(45) Date de publication et mention de la délivrance du brevet: **21.02.2024**
(21) Numéro de dépôt: 20159421.5
(22) Date de dépôt: 25.02.2020
(51) Int. Cl.: G04B 1/16

(54) **BARILLET D'HORLOGERIE A ARBRE VRILLE**
FEDERGEHÄUSE EINES UHRWERKS MIT VERDREHTER WELLE
TIMEPIECE BARREL WITH TWISTED ARBOR

(43) Date de publication de la demande: 01.09.2021
(73) Titulaire: ETA SA Manufacture Horlogère Suisse, 2540 Grenchen (CH)
(72) Inventeur: CHRISTAN, Julien, 2502 Bienne (CH); KAELIN, Laurent, 2615 Sonvilier (CH)
(74) Mandataire: ICB SA

(56) Documents cités:
- EP-A1- 2 657 794
- EP-A2- 2 196 866
- CH-A2- 713 951

## Description

### Domaine de l'invention

L'invention concerne un barillet à arbre vrillé pour un mouvement mécanique d'horlogerie.

L'invention concerne aussi un mouvement d'horlogerie comportant au moins un tel barillet à arbre vrillé.

L'invention concerne encore une pièce d'horlogerie comprenant un tel mouvement d'horlogerie.

L'invention concerne le domaine de l'horlogerie, et plus particulièrement le domaine des barillets de stockage d'énergie, pour l'alimentation d'un mouvement, d'une sonnerie, ou encore d'une autre fonctionnalité d'une pièce d'horlogerie.

### Arrière-plan de l'invention

Dans l'architecture classique des barillets, un rochet est monté de façon axiale sur une extrémité d'un arbre de barillet, ladite extrémité étant sortante du tambour de barillet. L'extrémité sortante présente une section carrée, coopérant complémentairement en emboîtement au sein d'un logement de même section ménagé au centre dudit rochet, en vue de son entraînement.

A ce titre, l'extrémité opposée de l'arbre de barillet est montée de façon axiale libre en rotation par rapport à un tambour de barillet. Ce dernier reçoit intérieurement un ressort de barillet, sous forme d'une lame conformée élastiquement, dont une extrémité vient en blocage contre un dégagement ménagé dans la paroi intérieure dudit tambour, tandis que l'extrémité opposée dudit ressort vient en fixation sur l'arbre, par l'intermédiaire d'un crochet, notamment ménagé sur une bonde solidaire dudit arbre. Ainsi, en comprimant le ressort au sein du tambour, son élasticité confère un mouvement en rotation audit arbre rapport à la boîte du tambour, ce qui entraîne le rochet extérieurement audit tambour de barillet.

On notera que le rochet est verrouillé sur l'arbre par vissage en appui sur un épaulement ménagé en saillie sur ledit arbre, au-delà de la section carrée de l'extrémité sortante. Plus avant, une vis axiale est vissée dans un trou taraudé complémentairement au sein de ladite extrémité sortante.

Dans ce contexte, lors d'un entretien du mouvement d'une pièce d'horlogerie nécessitant une intervention sur le barillet, comme par exemple un lavage ou un changement, il est nécessaire de démonter le barillet. Pour ce faire, on doit enlever un bâti pour accéder au rochet, puis retirer le rochet afin d'accéder au barillet. Cette opération de démontage s'effectue alors que le ressort du barillet est encore sous tension, le rochet étant quant à lui bloqué par un cliquet. Dans un premier temps, on libère la rotation du rochet en escamotant le cliquet, permettant de détendre le ressort. Une fois le ressort entièrement détendu, on procède au dévissage de ladite vis depuis l'arbre, pour extraire le rochet et ainsi accéder au barillet.

Ce type de montage par vissage impose tout d'abord une contrainte de dimensionnement du diamètre de l'arbre, dont l'extrémité sortante est destinée à recevoir la vis. Ce dimensionnement impacte la place disponible dans le tambour pour le ressort et limite le nombre d'enroulements dudit ressort, à savoir la réserve de marche de la pièce d'horlogerie.

Des exemples de barillets munis d'un rochet sont décrits dans les documents de l'état de l'art EP2196866 et CH713951. Un autre document EP2657794 décrit un procédé de fabrication d'un arbre de barillet.

Par ailleurs, dans un but de réduction du nombre de composants et des opérations de montage et de démontage, il est envisagé de s'affranchir du maintien par vissage du rochet, en supprimant la vis et le taraudage de l'arbre, permettant notamment de diminuer le diamètre de ce dernier. Une telle suppression permet de rendre plus compacte la pièce d'horlogerie, tout en augmentant sa réserve de marche.

Toutefois, en supprimant la vis qui assure le maintien du rochet, lorsqu'il est soumis au couple du ressort comprimé au sein du barillet, le rochet est susceptible de sauter lors de l'enlèvement du bâti, qui est désormais le seul composant à le maintenir sur l'extrémité sortante de l'arbre. L'expulsion subite du rochet risque de surprendre, voire blesser l'horloger, ainsi que d'endommager ledit rochet ou d'autres composants, voire de le perdre.

### Résumé de l'invention

L'invention vise à maintenir en verrouillage un rochet sur un arbre d'un barillet, en s'affranchissant d'une fixation par vissage, tout en évitant le risque de jaillissement du rochet par le ressort.

A cet effet, l'invention concerne un barillet à arbre vrillé, comprenant au moins :
- un tambour de barillet muni d'un logement,
- un ressort agencé dans le logement du tambour de barillet,
- un arbre traversant au moins en partie le logement, ledit ressort étant mis en compression par rotation dudit arbre selon un premier sens de rotation, l'arbre étant muni d'une extrémité sortante dudit tambour,
- un rochet agencé sur le tambour, le rochet étant configuré pour permettre la rotation de l'arbre dans le premier sens de rotation, l'extrémité sortante traversant le rochet par une ouverture coopérant en emboîtement sur l'extrémité sortante.

Le barillet est remarquable en ce que ladite extrémité sortante de l'arbre a une forme vrillée autour de son axe.

Ainsi, l'invention envisage une extrémité sortante dudit arbre qui est prévue vrillée ou torsadée, imposant une rotation selon un sens du rochet lors de son introduction sur ledit arbre depuis le point distal de l'extrémité sortante jusqu'en position de verrouillage contre la bonde dudit arbre, et en sens inverse de rotation lors de son extraction.

Dès lors, tant que le barillet est chargé, le couple fourni par la compression du ressort de barillet suffit à empêcher le rochet de tourner par rapport audit arbre dans ledit sens inverse d'extraction, et par conséquent l'empêche également de remonter le long de la section carrée de l'arbre vrillé.

En outre, comme on n'utilise pas de vis, l'arbre peut être plus étroit. L'invention permet de diminuer le diamètre de la bonde, permettant ainsi de loger un ressort plus long dans le tambour de barillet, augmentant le nombre de spires autour de la bonde et ainsi la réserve de marche du barillet.

L'arbre selon l'invention permet de plus de gagner du temps, car il n'est plus nécessaire de dévisser une vis pour enlever le rochet. On peut enlever le rochet directement sans étape préalable, hormis celle concernant le cliquet.

Plus avant, l'extrémité sortante de l'arbre est vrillée en sens inverse du couple appliqué audit arbre par le ressort en compression. En d'autres termes, si le couple s'exerce selon le sens horaire sur la bonde de l'arbre, alors l'extrémité sortante dudit arbre est vrillée en sens inverse, depuis la bonde vers ladite extrémité distale, et inversement.

Selon une forme de réalisation avantageuse, ladite extrémité sortante est de section polygonale, l'ouverture du rochet ayant une forme correspondante.

Selon une forme de réalisation avantageuse, ladite extrémité sortante est de section carrée.

Selon une forme de réalisation avantageuse, l'extrémité sortante comporte des arêtes chanfreinées.

Selon une forme de réalisation avantageuse, ladite extrémité sortante comprend une face distale angulairement décalée par rapport à sa base au barillet.

Selon une forme de réalisation avantageuse, le décalage est d'au moins 30 degrés.

Selon une forme de réalisation avantageuse, ledit barillet comprend une bonde entourant ledit arbre, la bonde étant agencée dans le logement.

Selon une forme de réalisation avantageuse, le ressort est maintenu dans le logement, d'une part à une face périphérique interne du barillet, et d'autre part à la bonde de l'arbre.

Selon une forme de réalisation avantageuse, l'arbre traverse le logement et est monté en rotation libre par rapport audit tambour de barillet.

Selon une forme de réalisation avantageuse, il est prévu un cliquet coopérant directement ou indirectement avec des dents agencées sur la face périphérique externe du tambour, de manière à l'empêcher de tourner dans le sens inverse du premier sens.

L'invention concerne aussi un mouvement d'horlogerie comprenant un tel barillet.

L'invention concerne encore une pièce d'horlogerie comprenant un tel mouvement d'horlogerie.

### Brève description des figures

L'invention sera décrite ci-après de manière plus détaillée à l'aide des dessins annexés, donnés à titre d'exemples nullement limitatifs, dans lesquels :
- la figure 1 représente schématiquement une vue en perspective d'un barillet selon un mode de réalisation de l'invention, le rochet étant dans une première position ;
- la figure 2 représente schématiquement une vue en perspective d'un barillet selon un mode de réalisation de l'invention, le rochet étant dans une seconde position ; et
- la figure 3 représente schématiquement une vue en perspective d'un arbre d'un barillet selon un mode de réalisation de l'invention ;
- la figure 4 représente schématiquement une vue en coupe d'une partie d'un mouvement d'horlogerie à remontage automatique munie d'un barillet selon l'invention ;
- la figure 5 représente schématiquement une vue en perspective d'une partie d'un mouvement d'horlogerie à remontage manuel munie d'un barillet selon l'invention.

### Description détaillée de l'invention

La présente invention se rapporte à un barillet 1 à arbre vrillé 4, tel que représenté aux figures 1 et 2.

Le barillet 1 comprend un tambour 2 de barillet de forme cylindrique. Le tambour 2 comprend une face supérieure 5 et une face inférieure 8 en forme de disques, ainsi qu'une face périphérique 6 arrondie. Le tambour 2 est muni d'un logement délimité par les faces supérieure 5, inférieure 8 et périphérique 6.

La face périphérique 6 du tambour 2 est dotée de dents 7 d'engrenage à la jonction de la face supérieure 5. Ces dents 7 permettent de transmettre le couple du ressort au reste du mouvement, en particulier pour actionner le mouvement des aiguilles.

Le barillet 1 comporte un arbre 4 traversant le logement. L'arbre 4 s'étend autour d'un axe longitudinal principal autour duquel il peut tourner. L'arbre 4 est muni d'une extrémité sortante 9 dudit tambour 2.

Le barillet 1 comprend un ressort, non représenté sur les figures, le ressort étant agencé dans le logement du tambour 2 de barillet. Le ressort est en forme de spirale. Le ressort est maintenu dans le logement, d'une part à la face périphérique 6 interne du barillet, et d'autre part à l'arbre 4. Le ressort est mis en compression par rotation dudit arbre 4 selon un premier sens de rotation 12.

Le barillet 1 est muni d'un rochet 3 agencé sur le tambour 2. En position de fonctionnement, telle que représenté sur la figure 2, le rochet 3 repose sur la face supérieure 5 du tambour 2 de barillet. La majeure partie de l'extrémité sortante 9 dépasse au-delà du rochet 3. Le rochet 3 est un disque plat muni de dents 13 d'engrenage périphériques. Le rochet 3 est configuré pour permettre la rotation de l'arbre 4 dans le premier sens de rotation 12. Le rochet 3 comprend une ouverture 14 coopérant en emboîtement sur l'extrémité sortante 9 de l'arbre 4, l'extrémité sortante 9 traversant le rochet 3. Dans un mouvement, le rochet 3 est par exemple bloqué dans l'autre sens par un cliquet, non représenté sur les figures. Le cliquet n'empêche pas le rochet de tourner dans le premier sens 12. Ainsi, lorsqu'on fait tourner le rochet 3, l'arbre 4 tourne dans le premier sens 12 et comprime le ressort spiral à l'intérieur du logement du tambour 3. Mais le rochet 3 est bloqué dans l'autre sens pour que le ressort reste comprimé. Ainsi, l'effort exercé par le ressort fait tourner le barillet 2 pour actionner le mécanisme du mouvement d'horlogerie, et non l'arbre 4.

Selon l'invention, ladite extrémité sortante 9 de l'arbre 4 a une forme vrillée autour de son axe. L'extrémité sortante 9 est vrillée en sens inverse dudit premier sens 12 par rapport au tambour 2. Ladite extrémité sortante 9 est de section polygonale, l'ouverture 14 du rochet 3 ayant une forme correspondante. Ladite extrémité sortante 9 est de section carrée sur les figures. De préférence, les arêtes de ladite extrémité sortante 9 sont chanfreinées. Ladite extrémité sortante 9 comprend une face distale 16 angulairement décalée par rapport à sa base à hauteur du barillet 1. Le décalage est de préférence d'au moins 30 degrés, voire 45 degrés.

Pour retirer le rochet 3, par exemple lors de l'entretien du mouvement, le rochet 3 est remonté le long de l'extrémité sortante 9 en le faisant tourner d'un angle correspondant à celui de la vrille de l'arbre 4. Pour cela, le rochet 3 effectue une rotation dans le sens 15 de la vrille de l'extrémité sortante 9. Ainsi, la position de l'ouverture 14 correspond toujours à la forme de la section de l'extrémité sortante 9, le rochet 3 pouvant glisser le long de l'extrémité sortante 9.

La figure 3 montre l'arbre 4 muni de l'extrémité sortante 9 et de la face supérieure 16. L'arbre 4 comprend en outre une bonde 11 entourant ledit arbre, la bonde 11 étant agencée dans le logement. Le ressort est maintenu à la bonde 11 de l'arbre 4.

Ainsi, dans le barillet 1, le ressort applique une force sur l'arbre 4 à travers la bonde 11, l'arbre 4 transmettant la force au rochet 3, qui est bloqué par le cliquet. Ainsi, le rochet 3 ne risque pas de glisser le long de l'extrémité sortante, car la force est appliquée dans le sens inverse 12 du sens 15 de la vrille.

La présente invention se rapporte également à un mouvement horloger 10 comprenant un barillet tel que décrit précédemment.

La figure 4 montre une partie 10 d'un mouvement à remontage automatique comprenant le barillet 1 selon l'invention. Cette partie 10 comprend une platine 17 du mouvement, une masse oscillante 18, un pont 19 de barillet, un pont 21 du système de remontage automatique, des engrenages 22 du système d'affichage à aiguilles de la pièce d'horlogerie. La platine 17 et les deux ponts 19, 21 sont sensiblement parallèles. De bas en haut, on trouve la platine 17, le pont de barillet 19, le pont 21 du système de remontage automatique et la masse oscillante 18. Les engrenages 22 sont disposés à côté du pont de barillet 19, sous le pont 21 du système de remontage automatique.

Le barillet 1 est monté entre la platine 17 et le pont de barillet 19. A cette fin, l'extrémité sortante 9 de l'arbre 4 passe à travers le pont de barillet 19 et le rochet 3, le rochet 3 étant agencé sur le pont de barillet 19, en dessous du pont du système de remontage automatique 21. L'autre extrémité libre 23 de l'arbre est assemblée à la platine 17 tout en étant libre en rotation autour de son axe par rapport à celle-ci.

Dans le mouvement à remontage manuel de la figure 5, le mouvement 20 est semblable, mais n'a pas de système de remontage automatique. Le rochet 3 est en prise avec une roue de couronne 25, qui peut être actionnée à partir de la couronne externe de la pièce d'horlogerie, la couronne n'étant pas représentée sur les figures. Ainsi, en actionnant la couronne, la roue de couronne 25 engrène le rochet 3, qui fait tourner l'arbre du barillet 4 pour contraindre le ressort à l'intérieur du tambour 2, et remonter le ressort. Dans ce mode de réalisation, le cliquet de blocage 26 du rochet est agencé sur la roue de couronne 25 au lieu du rochet 3 directement. Le cliquet 26 permet de faire tourner la roue de couronne 25 dans un seul sens, le sens permettant de remonter le ressort.

L'invention concerne encore une pièce d'horlogerie, non représentée sur les figures, comprenant un tel mouvement d'horlogerie.

## Revendications

1. Barillet (1) à arbre vrillé, comprenant au moins
- un tambour (2) de barillet muni d'un logement,
- un ressort agencé dans le logement du tambour (2) de barillet,
- un arbre (4) traversant au moins en partie le logement, ledit ressort étant mis en compression par rotation dudit arbre selon un premier sens de rotation (12), l'arbre (4) étant muni d'une extrémité sortante (9) dudit tambour (2),
- un rochet (3) agencé sur le tambour (2), le rochet (3) étant configuré pour permettre la rotation de l'arbre (4) dans le premier sens de rotation (12), l'extrémité sortante (9) traversant le rochet (3) par une ouverture (14) coopérant en emboîtement sur l'extrémité sortante (9),
**caractérisé par le fait que** ladite extrémité sortante (9) de l'arbre (4) a une forme vrillée autour de son axe.

2. Barillet selon la revendication 1, **caractérisé par le fait que** l'extrémité sortante (9) est vrillée en sens inverse (15) dudit premier sens (12) par rapport au tambour (2).

3. Barillet selon l'une quelconque des revendications 1 ou 2, **caractérisé par le fait que** ladite extrémité sortante (9) est de section polygonale, l'ouverture (14) du rochet (3) ayant une forme correspondante.

4. Barillet selon la revendication 3, **caractérisé par le fait que** ladite extrémité sortante (9) est de section carrée.

5. Barillet selon l'une quelconque des revendications précédentes, **caractérisé par le fait que** ladite extrémité sortante (9) comporte des arêtes chanfreinées.

6. Barillet selon l'une, quelconque, des revendications précédentes, **caractérisé par le fait que** ladite extrémité sortante (9) comprend une face distale (16) angulairement décalée par rapport à sa base au barillet (2).

7. Barillet selon la revendication 6, **caractérisé par le fait que** le décalage est d'au moins 30 degrés.

8. Barillet selon l'une quelconque des revendications précédentes et comprenant une bonde (11) entourant ledit arbre (4), la bonde (11) étant agencée dans le logement.

9. Barillet selon la revendication précédente, dans lequel le ressort est maintenu dans le logement, d'une part à une face périphérique interne (6) du barillet, et d'autre part à la bonde (11) de l'arbre (4).

10. Barillet selon l'une quelconque des revendications précédentes, dans lequel l'arbre (4) traverse le logement et est monté en rotation libre par rapport audit tambour (2) de barillet.

11. Ensemble comportant un barillet selon l'une quelconque des revendications précédentes et un cliquet (26) coopérant directement ou indirectement avec des dents d'engrenage périphériques (13) du rochet (3), de manière à l'empêcher de tourner dans le sens inverse (15) du premier sens (12).

12. Mouvement d'horlogerie (10, 20) comprenant un barillet (1) selon l'une quelconque des revendications précédentes.

13. Pièce d'horlogerie comprenant un mouvement d'horlogerie (10, 20) selon la revendication précédente.

## Patentansprüche

1. Federgehäuse (1) mit verdrillter Welle, die mindestens Folgendes umfasst
- eine Trommel (2) des Federgehäuses, die mit einem Gehäuse versehen ist,
- eine Feder, die im Gehäuse der Trommel (2) des Federgehäuses angeordnet ist,
- eine Welle (4), die zumindest teilweise durch das Gehäuse verläuft, wobei die Feder durch Drehen der Welle in einer ersten Drehrichtung (12) zusammengedrückt wird, wobei die Welle (4) mit einem austretenden Ende (9) der Trommel (2) versehen ist,
- eine an der Trommel (2) angeordnete Ratsche (3), wobei die Ratsche (3) so konfiguriert ist, dass sie die Drehung der Welle (4) in der ersten Drehrichtung (12) ermöglicht, wobei das austretende Ende (9) die Ratsche (3) durch eine Öffnung (14) durchquert, die mit dem austretenden Ende (9) ineinandergreifend zusammenwirkt,
**dadurch gekennzeichnet, dass** das austretende Ende (9) der Welle (4) eine um seine Achse verdrehte Form hat.

2. Federgehäuse nach Anspruch 1, **dadurch gekennzeichnet, dass** das austretende Ende (9) in entgegengesetzter Richtung (15) zu der ersten Richtung (12) in Bezug auf die Trommel (2) verdreht ist.

3. Federgehäuse nach einem der Ansprüche 1 oder 2, **dadurch gekennzeichnet, dass** das austretende Ende (9) einen polygonalen Querschnitt hat, wobei die Öffnung (14) der Ratsche (3) eine entsprechende Form hat.

4. Federgehäuse nach Anspruch 3, **dadurch gekennzeichnet, dass** das austretende Ende (9) einen quadratischen Querschnitt hat.

5. Federgehäuse nach einem der vorhergehenden Ansprüche, **dadurch gekennzeichnet, dass** das austretende Ende (9) abgeschrägte Kanten aufweist.

6. Federgehäuse nach einem beliebigen der vorhergehenden Ansprüche, **dadurch gekennzeichnet, dass** das austretende Ende (9) eine distale Fläche (16) umfasst, die winkelmäßig von ihrer Basis am Federgehäuse (2) versetzt ist.

7. Federgehäuse nach Anspruch 6, **dadurch gekennzeichnet, dass** der Versatz mindestens 30 Grad beträgt.

8. Federgehäuse nach einem der vorhergehenden Ansprüche und mit einem Spund (11), der die Welle (4) umgibt, wobei der Spund (11) in dem Gehäuse angeordnet ist.

9. Federgehäuse nach dem vorhergehenden Anspruch, bei dem die Feder in dem Gehäuse gehalten wird, einerseits an einer inneren Umfangsfläche (6) des Federgehäuses und andererseits am Spund (11) der Welle (4).

10. Federgehäuse nach einem der vorhergehenden Ansprüche, wobei die Welle (4) durch das Gehäuse verläuft und in Bezug auf die Trommel (2) des Federgehäuses frei drehbar gelagert ist.

11. Anordnung mit einem Federgehäuse nach einem der vorhergehenden Ansprüche und einem Sperrkegel (26), die direkt oder indirekt mit peripheren Getriebezähnen (13) der Ratsche (3) zusammenwirkt, um sie daran zu hindern, sich in die entgegengesetzte Richtung (15) der ersten Richtung (12) zu drehen.

12. Uhrwerk (10, 20) mit einem Federgehäuse (1) nach einem der vorhergehenden Ansprüche.

13. Uhr, umfassend ein Uhrwerk (10, 20) nach dem vorhergehenden Anspruch.

## Claims

1. A twisted arbour barrel (1), comprising at least
- a barrel drum (2) provided with a housing,
- a spring arranged in the housing of the barrel drum (2),
- an arbour (4) at least partially passing through the housing, said spring being compressed by rotation of said arbour in a first direction of rotation (12), the arbour (4) being provided with a protruding end (9) of said drum (2),
- a ratchet (3) arranged on the drum (2), the ratchet (3) being configured to allow the rotation of the arbour (4) in the first direction of rotation (12), the protruding end (9) passing through the ratchet (3) through an opening (14) cooperating by interlocking with the protruding end (9),
**characterised in that** said protruding end (9) of the arbour (4) has a shape twisted around its axis.

2. The barrel according to claim 1, **characterised in that** the protruding end (9) is twisted in the direction (15) opposite to said first direction (12) relative to the drum (2).

3. The barrel according to any one of claims 1 or 2, **characterised in that** said protruding end (9) is of polygonal section, the opening (14) of the ratchet (3) having a corresponding shape.

4. The barrel according to claim 3, **characterised in that** said protruding end (9) is of square section.

5. The barrel according to any one of the preceding claims, **characterised in that** said protruding end (9) includes chamfered edges.

6. The barrel according to any one of the preceding claims, **characterised in that** said protruding end (9) comprises a distal face (16) angularly offset relative to its base on the barrel (2).

7. The barrel according to claim 6, **characterised in that** the offset is at least 30 degrees.

8. The barrel according to any one of the preceding claims and comprising a core (11) surrounding said arbour (4), the core (11) being arranged in the housing.

9. The barrel according to the preceding claim wherein the spring is held in the housing, on the one hand, at an internal peripheral face (6) of the barrel, and on the other hand, at the core (11) of the arbour (4).

10. The barrel according to any one of the preceding claims, wherein the arbour (4) passes through the housing and is mounted rotationally free relative to said barrel drum (2).

11. Assembly including a barrel according to any one of the preceding claims and a pawl (26) cooperating directly or indirectly with peripheral gear teeth (13) of the ratchet (3), so as to prevent it from rotating in the direction (15) opposite to the first direction (12).

12. A horological movement (10, 20) comprising a barrel (1) according to any one of the preceding claims.

13. A timepiece comprising a horological movement (10, 20) according to the preceding claim.
